# EUROPÄISCHE PATENTSCHRIFT

(11) **EP 2 613 930 B1**
(45) Veröffentlichungstag und Bekanntmachung des Hinweises auf die Patenterteilung: **03.07.2019**
(21) Anmeldenummer: 11804926.1
(22) Anmeldetag: 08.09.2011
(51) Int. Cl.: B23Q 15/00, B30B 1/18, B30B 11/00, B30B 15/14, B22F 3/03

(54) **METALL- ODER KERAMIKPULVER-ELEKTROPRESSE UND STEUERVERFAHREN DAFÜR**
ELECTRICAL METAL- OR CERAMIC-POWDER PRESS AND CONTROL METHOD THEREFOR
PRESSE ÉLECTRIQUE POUR POUDRES MÉTALLIQUES OU CÉRAMIQUES, AINSI QUE PROCÉDÉ DE COMMANDE CORRESPONDANT

(30) Priorität: 08.09.2010 DE 102010044688
(43) Veröffentlichungstag der Anmeldung: 17.07.2013
(73) Patentinhaber: Dorst Technologies GmbH & Co. KG, 82431 Kochel am See (DE)
(72) Erfinder: MENZEL, Roland, 82431 Kochel am See (DE); GRÖBL, Herbert Ludwig, 82418 Murnau (DE); HEINEMANN, Axel, 82467 Garmisch-Partenkirchen (DE)
(74) Vertreter: Popp, Eugen
(86) Internationale Anmeldenummer: PCT/DE2011/001707
(87) Internationale Veröffentlichungsnummer: WO 2012/037925

(56) Entgegenhaltungen:
- DE-A1- 19 705 462
- DE-A1- 19 721 272
- JP-A- 2000 051 953
- US-A- 3 734 663
- US-A- 4 463 430

## Beschreibung

Die Erfindung bezieht sich auf eine Metall- oder Keramikpulver-Elektropresse mit den oberbegrifflichen Merkmalen des Patentanspruchs 1 bzw. auf ein Steuerverfahren dafür.

Zum Herstellen von komplex strukturierten metallischen oder keramischen Teilen, beispielsweise Zahnrädern, ist der Einsatz von Pressen zum Verpressen eines metallischen und/oder keramischen pulverförmigen Materials allgemein bekannt, wie beispielsweise aus DE 101 35 523 C2. Mittels eines Pressantriebes wird eine oberseitige und eine unterseitige Stempeleinrichtung relativ zu einer Matrizenöffnung einer Matrize verstellt, um in die Matrizenöffnung eingebrachtes Pulver bzw. Granulat mittels der Stempeleinrichtung zu einem Pressteil zu pressen. Mit Blick auf die sehr hohen Presskräfte und die hohe Energiemenge, welche dafür erforderlich sind, werden zum Antreiben solcher Pressen hydraulische oder mechanische Antriebe verwendet.

Gattungsfremd bekannt ist aus DE 36 25 420 A1 eine Vorrichtung zur Herstellung keramischer Formteile, bei welcher in einem Formkasten unter Einsatz einer elektromotorisch angetriebenen Spindelpresse Formsteine gepresst werden, welche beispielsweise zur Verkleidung von Öfen dienen. Derartige keramische Materialien und zu erzielende Pressteile stellen jedoch gänzlich andersartige Anforderungen an Aufbau und wirkende Kräfte sowie Leistungsbedarf an die Pressen als im Fall von Pressen, mit welchen hoch komprimierte und harte Pressteile, insbesondere Werkzeugkomponenten, aus metallischem oder keramischem Material zu pressen sind.

Allgemein bekannt ist außerdem durch Präsentation anlässlich der Messe "CERAMITEC 2009" in München, Oktober 2009, ein Konzept einer derartigen Metall- oder Keramikpulver-Elektropresse mit einem Elektroantrieb, wobei zur Übertragung einer Presskraft als Hauptpresskraft ein Spindelantrieb mit Spindelrad und Spindel zwischen einen Elektromotor und eine Stempeleinrichtung geschaltet ist. Damit wird in einer Abfolge von Presszyklen in jedem Zyklus ein Pressteil mit immer gleicher Teilehöhe gepresst. Dazu bewegt die Spindel eine Traverse bzw. obere Stempeleinrichtung mit einem Werkzeug- bzw. Pressstempel, welcher zum Pressen als Stempel in eine mit Pulver gefüllte Matrizenöffnung eintaucht. Die Traverse folgt entsprechend einer vorgegebenen Sollbahn. Realisierbar sind darauf aufbauend auch Anordnungen mit zwei oder mehr Stempeln, die von oberhalb und/oder unterhalb der Matrizenöffnung in diese eingefahren werden, wobei die einzelnen Stempel relativ zueinander mit unterschiedlichen Geschwindigkeiten und/oder Hubstrecken bewegt werden. Die Bewegungsstrecken der einzelnen Stempel und der diese verstellenden Werkzeugkomponenten werden dabei als Achsen bezeichnet.

Zur Vorbereitung eines Maschinen-Steuerprogramms für die Presse und das Werkzeug wird insbesondere bei hydraulischen und mechanischen Pressen in einem ersten Arbeitsschritt eine der Achsenzahl entsprechende Anzahl graphischer Zeichnungen zum Verdeutlichen des erforderlichen Bewegungsablaufs der einzelnen Stempel gegenüber einer Grundebene der Presse oder des Werkzeugs angefertigt. Insbesondere handelt es sich bei den Bewegungsabläufen um Sollbahnen der Stempel oder sonstigen Komponenten einzelner Achsen über der Zeit. Anhand dieser Diagramme bzw. Zeichnungen wird in einem nachfolgenden Schritt eine Programmierung ähnlich einer CNC-Programmierung, wie sie von Werkzeugmaschinen-Programmierungen allgemein bekannt ist, durchgeführt. Nach der Programmierung wird als ein erster Hub oder als ein späterer Pressversuch ein sogenannter Probe-Hub durchgeführt, um festzustellen, ob die Programmierung im Maschinenlesbaren Programmcode korrekt erfolgt ist. Insbesondere aufgrund von Effekten wie einer Stauchung beim Pressen, aber auch aufgrund der komplexen Bewegungsverläufe der einzelnen Achsen bzw. Stempel relativ zueinander, zeigen sich bei diesem ersten Hub oftmals Fehler oder Ungenauigkeiten bei der Programmierung und/oder Justierung. Entsprechend sind Nachkorrekturen bei insbesondere der Programmierung und weitere Probe-Hübe erforderlich. In nachteilhafter Weise macht diese Vorgehensweise manchmal einen Nothalt bei den ersten Probe-Hüben erforderlich. Insbesondere kann es vor allem dann auch zu Werkzeugbrüchen kommen, wenn bei Probe-Hüben mit eingesetzten Stempeln und in die Matrizenöffnung eines solchen Werkzeugs eingefülltem Pulver nicht rechtzeitig ein Nothalt erfolgt.

JP 2000051953 A beschreibt gattungsfremd eine Biegepresse und ein Biegeverfahren, welche dazu dienen, einen Abschnitt eines Werkstücks relativ zum restlichen Werkstück unter einem vordefinierten Winkel zu biegen. Dabei wird das Werkstück auf einen motorisiert antreibbaren Tisch gelegt und mit dem Tisch nach oben um eine Schneidkante eines Stempels gedrückt. Während der Endphase des Biegens ertönt ein akustisches Signal, welches eine Bedienungsperson auf die Endphase aufmerksam machen soll, damit die Bedienungsperson einen Biegefortschritt auf einer Anzeigeeinrichtung überwacht. Optional kann eine Endstrecke des Biegens mittels eines manuellen Schrittgebers angesteuert werden.

DE 197 21 272 A1 betrifft eine elektrische Pressvorrichtung mit einem Presselement, das zum Aufbringen eines Drucks auf ein zu pressendes Werkstück axial beweglich ist. Die Vorrichtung umfasst ferner einen elektrischen Antriebsmotor, einen Motortreiber zum Treiben des elektrischen Antriebsmotors, einen Antriebsmechanismus mit einer ein Gewinde aufweisenden Antriebswelle, die zur Drehung durch den Antriebsmotor mit diesem operativ verbunden ist, Transmissionseinrichtungen, die zum Umwandeln der Drehbewegung der Antriebswelle in eine axiale Bewegung des Presselementes operativ mit der ein Gewinde aufweisenden Antriebswelle und dem Presselement verbunden sind, und mehrere Kontrolleinrichtungen zum Einstellen, Speichern und Feststellen von vorbestimmten Lagen des Presselementes. Als Kontrolleinrichtungen sind mittels zweier Hände betätigbare Schalter voreinstellbar, um mit dem Presselement bestimmte Positionen anzufahren oder einen Bewegungsablauf nach unten anzuhalten. Außerdem dienen mittels Händen bedienbare Schalter zur Programmierung des durch eine zentrale Steuerkomponente anzusteuernden Motortreibers bzw. Motors.

DE 197 05 462 A1 offenbart ein Verfahren zum Betreiben einer Elektropresse, wobei während der Bearbeitung von Muster-Werkstücken die aufgebrachte Presskraft über ein elektronisches Handrad verändert wird. EP 1 439 949 B1 geht gattungsfremd im Bereich hydraulischer und mechanischer Pressen von einem Verfahren zum Einstellen eines Keramik- oder Metallpulver-Pressen-Werkzeugs aus, bei dem ein Werkzeugmaschinen-Steuerverfahren einer Werkzeugmaschinen-Programmierung zum parallelen Steuern einer Vielzahl von steuerbaren Werkzeugeinrichtungen erstellt wird, das auf einem Ablaufplan für einen Pressenhub für einen Pressenzyklus basiert. Dabei werden Ziel- oder Soll-Werte für Werkzeugeinrichtungsparameter bestimmt. Nachfolgend wird mit dem Werkzeug ein Probe-Hub zum Prüfen des erstellten Steuerverfahrens gestartet. EP 1 439 949 B1 gibt zur Lösung des Problems an, dass der Probe-Hub hinsichtlich zu erwartender Bewegungsabläufe mit dem derart fertig erstellten Steuerverfahren in Form eines Maschinen-Steuerprogramms für die Presse und das Werkzeug nicht in dem Werkzeug durchgeführt, sondern auf Grundlage des für das Werkzeug codierten Maschinen-Steuerprogramms als simulierter Probe-Hub vorab in einer Rechnereinrichtung simuliert wird. Erst wenn dieser Schritt befriedigend verläuft, wird der Probe-Hub mit dem Werkzeug in der Presse durchgeführt.

Allgemein bekannt ist auch, ein Steuerprogramm bei einer hydraulischen Presse so zu ablaufen zu lassen, dass bei dem Probe-Hub fest definierte Punkte in Form von für einen Stopp des Bewegungsablaufs vorbestimmter Positionen *für einzelne Achsen* angefahren werden, um den Probe-Hub über nur einzelne Abschnitte des Bewegungsablaufs durchzuführen.

Auch bei derart hoch automatisierten Steuerprogrammen für das Werkzeug verbleibt während des Probe-Hubs jedoch immer noch ein restliches Risiko einer Kollision.

Die Aufgabe der Erfindung besteht darin, eine Metall- oder Keramikpulver-Elektropresse mit zumindest einer Spindel und ein Steuerverfahren dafür bereitzustellen, welche das Einstellen oder Überprüfen eingestellter Steuerungsparameter auf eine sichere Art und Weise ermöglichen. Insbesondere soll ein erster Hub oder Probe-Hub möglichst gut kontrollierbar durchgeführt werden können.

Diese Aufgabe wird durch eine Metall- oder Keramikpulver-Elektropresse oder durch ein Pressenwerkzeug einer solchen Presse mit den Merkmalen des Patentanspruchs 1 bzw. durch ein Steuerverfahren mit den Merkmalen des Patentanspruchs 12 gelöst. Vorteilhafte Ausgestaltungen sind Gegenstand von abhängigen Ansprüchen.

Bevorzugt wird demgemäß eine Metall- oder Keramikpulver-Elektropresse oder ein Pressenwerkzeug einer solchen Presse mit einer Stempeleinrichtung, die zum Pressen eines Pulvers und/oder Granulats in einer Matrize zumindest eines Stempels - insbesondere mittels einer Vielzahl in axialer Richtung relativ zueinander verstellbarer Stempel - zu einem Pressteil verstellbar ausgestaltet ist, mit zumindest einer Spindeleinrichtung, welche eine Spindel und ein Spindelrad aufweist, wobei die zumindest eine Spindeleinrichtung die Stempeleinrichtung oder relativ zueinander verstellbaren Komponenten der Stempeleinrichtung je nach Antriebsrichtung in oder entgegen einer Pressrichtung verstellbar ausgebildet ist, mit zumindest einem Spindelantrieb, welcher die Spindel oder das Spindelrad antreibbar angeordnet ist, und mit einer Steuereinrichtung, die ausgestaltet oder programmiert ist, nach Einprogrammierung von Steuerparametern als Hub einen ersten Hub oder Probe-Hub mit einem vor Ende des ersten Hubs oder Probe-Hubs unterbrechbaren Bewegungsablauf der Spindeleinrichtung und der Stempeleinrichtung durchzuführen, und mit einer manuell betätigbaren Steuerkomponente, welche in Verbindung mit der Steuereinrichtung ausgelegt oder programmiert ist, bei manueller Betätigung der Steuerkomponente den Hub zumindest abschnittsweise stufenlos anzusteuern.

Unter einer stufenlosen Ansteuerung wird insbesondere verstanden, dass der Bewegungsablauf abhängig von der Betätigung der manuell betätigbaren Steuerkomponente kontinuierlich abläuft bzw. gestoppt wird. Insbesondere erfolgt der Bewegungsablauf nicht nur einem Start- oder von einem vordefinierten Stopppunkt zu einem nächsten vordefinierten Stopppunkt.

Dass der Hub zumindest abschnittsweise stufenlos anzusteuern ist bedeutet, dass nicht zwingend die gesamte fahrbare Bewegungsstrecke mittels der Handbetätigung angesteuert werden muss. Möglich ist auch, eine automatische Anfahrung eines oder mehrerer vorprogrammierter Punkte mittels der Steuereinrichtung, um dann ab einem solchen Punkt einen Abschnitt der nachfolgenden fahrbaren Bewegungsstrecke oder diese gesamt mittels der Handbetätigung anzusteuern.

Eine solche manuell betätigbare Steuerkomponente kann dazu auf einfache Art und Weise zum Übertragen eines Impulses oder sonstigen Steuersignals an die Steuereinrichtung ausgestaltet sein.

Das Pulver und/oder Granulat besteht dabei zumindest überwiegend aus Metall oder keramischem Material zum Pressen von insbesondere Wergzeugkomponenten, beispielsweise Zahnrädern, Gestängekomponenten und dergleichen. Auch Haushaltswaren sind damit pressbar, z.B. Tassen und Teller.

Die Stempeleinrichtung kann in einfachster Art aus einem einzigen Stempel bestehen, welcher beim Pressvorgang z.B. eine flache Platte oder eine Schneidklinge presst. Die Stempeleinrichtung kann gemäß bevorzugter Ausgestaltungen aber auch eine Vielzahl von Stempeln aufweisen, welche in einem eigenen Rahmenwerk relativ zueinander unterschiedlich verstellbar angeordnet sind, um beim Pressvorgang z.B. ein Zahnrad mit in Pressrichtung mehreren Höhenstufen zu pressen.

Gemäß einer Ausgestaltung bildet eine Motorwelle des Spindelantriebs selber bzw. ein Abschnitt der Motorwelle die Spindel aus. Alternativ sind jedoch auch Ausgestaltungen möglich, bei welchen die Motorwelle z.B. mittels einer stirnseitigen Schraubverbindung oder mittels eines Getriebes mit einer Spindel oder einem Spindelrad gekoppelt ist, um die Spindel oder das Spindelrad in eine Rotation zu versetzen.

Bevorzugt sind die Steuerkomponente und die Steuereinrichtung ausgelegt oder programmiert, bei manueller Betätigung der Steuerkomponente den Hub schrittweise um jeweils zumindest einen Schritt fortzusetzen. Die Steuereinrichtung ist entsprechend auf einfache Art und weise ausgestaltet und/oder programmiert, den Bewegungsablauf nicht nach der Programmvorgabe ununterbrochen, sondern in definierten oder definierbaren Schritten anzusteuern. Im Fall insbesondere einer digitalisierten Ansteuerung ist letztendlich auch ein stufenloser oder quasi-stufenloser Ablauf als eine schrittweiser Ablauf verstehbar, da alle Ansteuerungen zumindest in Teilen der Steuereinrichtung getaktet und somit in zumindest minimalen Abarbeitungsschritten durchgeführt werden. Unter dem Fortsetzen wird dabei eine erneute Bewegungseinleitung unabhängig von der Bewegungsrichtung verstanden.

Vorteilhaft kann der Hub bei jedem Schritt einen vorgebbaren oder vorgegebenen räumlichen Versatzbetrag einer räumlichen Strecke einer der Werkzeugkomponenten fortsetzt werden. Alternativ oder kombiniert kann der Hub vorteilhaft bei jedem Schritt einen vorgebbaren oder vorgegebenen zeitlichen Versatzbetrag einer zeitlichen Ablaufdauer fortsetzt werden. Der Hub ist somit je nach Ausgestaltung über ein räumliches oder besonders bevorzugt ein zeitliches Maß definiert.

Insbesondere kann eine Schrittgröße des Versatzbetrags mittels einer Schrittgröße-Eingabeeinrichtung verstellbar sein. Dies ermöglicht je nach Bedarf mittels einer entsprechenden der Schrittgröße-Eingabeeinrichtung anstelle einer äquidistanten Schrittgröße eine größere oder kleinere Schrittgröße des Versatzbetrags vorzugeben, so dass für kritische Bewegungsstrecken der Werkzeugkomponenten kleine und für unkritische Bewegungsstrecken große Schrittgrößen einstellbar sind. Als Eingabeeinrichtung kann beispielsweise ein mechanisches Stellelement oder eine elektronische Tastatur, z.B. Ziffernblocktastatur, der Steuereinrichtung dienen.

Vorteilhaft ist, wenn die Schrittgröße auch zwischen einzelnen der Schritte verstellbar ist.

Gemäß einer einfachen Ausgestaltung ist die manuell betätigbare Steuerkomponente ein elektrisches oder elektronisches Stellelement, insbesondere ein pro Druck ein Verstell- oder Steuersignal ausgebender elektrischer Taster. Damit kann ein Signal der Steuereinrichtung angelegt werden, welche dann eine gezielte Ansteuerung des Spindelantriebs um z.B. einen derart vordefinierten Schritt veranlasst. Bei jeder Betätigung wird von der Steuereinrichtung eine Bewegung der Werkzeugkomponenten um insbesondere einen einzelnen solchen Schritt veranlasst. Dadurch können die Werkzeugkomponenten je nach Vorgabe der Versatzstellgröße in zeitlichen oder räumlichen Schritten Schritt für Schritt durchfahren werden.

Gemäß einer anderen Ausgestaltung ist die manuell betätigbare Steuerkomponente ein mechanisches Stellelement, insbesondere ein Handrad. Alternativ oder in Kombination zu einem derartigen elektrischen oder elektronischen Stellelement können mittels eines Handrads abhängig von dessen Drehbetrag ein Impuls oder mehrere Impulse oder entsprechende Steuersignale an die Steuereinrichtung ausgegeben werden, wobei die Steuereinrichtung dann eine Fortbewegung der verstellbaren Komponenten des Werkzeugs um eine entsprechende Anzahl von Schritten mittels der elektrischen Antriebskomponenten auslöst bzw. ansteuert.

Besonders bevorzugt ist, wenn mittels eines über z.B. einen Richtungstaster eingebbaren Richtungssignals eine Umkehr der Verstellbewegung der Werkzeugkomponenten für zumindest den nächsten Schritt auslösbar ist. Im Vergleich zu gattungsfremden hydraulischen Pressen, bei welchen für einen Rückwärtsgang aufwändig Flächen von hydraulischen Zylinder/Kolbenanordnungen umzustellen sind, wobei u.a. Ventile anders zu schalten sind, kann bei einem elektrischen Antrieb durch Umschaltung einer Antriebsrichtung des oder der elektrischen Antriebsmotoren oder Antriebsstellglieder die Verstellrichtung der Werkzeugkomponenten vergleichsweise einfach zu einer Rückwärtsbewegung und anschließend zu einer erneuten Vorwärtsbewegung umgestellt werden. Die Umstellung auf die erneute Vorwärtsbewegung kann je nach Ausgestaltung automatisch bei nicht erfolgender wiederholter Eingabe des Richtungssignals oder bevorzugt erst nach erneuter Eingabe des Richtungssignals erfolgen.

Eine Schrittbewegungsstrecke kann insbesondere innerhalb der gesamten Bewegungsstrecke der Werkzeugkomponenten vorgebbar sein, innerhalb welcher die Bewegung stufenlos, insbesondere schrittweise erfolgt.

Eigenständig bevorzugt wird ein Steuerverfahren, das in einer insbesondere derartigen Metall- oder Keramikpulver-Elektropresse oder in einem Pressenwerkzeug einer solchen Presse mit einer Stempeleinrichtung ausgeführt wird, wobei die Metall- oder Keramikpulver-Elektropresse oder das Pressenwerkzeug verstellbar ausgelegt ist zum Pressen eines Pulvers und/oder Granulats in einer Matrize zumindest eines Stempels - insbesondere mittels einer Vielzahl in axialer Richtung relativ zueinander verstellbarer Stempel - zu einem Pressteil mit zumindest einer Spindeleinrichtung, welche eine Spindel und ein Spindelrad aufweist, wobei die zumindest eine Spindeleinrichtung die Stempeleinrichtung oder relativ zueinander verstellbaren Komponenten der Stempeleinrichtung je nach Antriebsrichtung in oder entgegen einer Pressrichtung verstellbar ausgebildet ist, mit
zumindest einem Spindelantrieb, welcher die Spindel oder das Spindelrad antreibbar angeordnet ist, und mit einer Steuereinrichtung, die ausgestaltet oder programmiert ist, nach Einprogrammierung von Steuerparametern als Hub einen ersten Hub oder Probe-Hub mit einem vor Ende des ersten Hubs. oder Probe-Hubs unterbrechbaren Bewegungsablauf der Spindeleinrichtung und der Stempeleinrichtung durchzuführen, wobei mittels einer manuell betätigbaren Steuerkomponente in Verbindung mit der Steuereinrichtung durch eine manuelle Betätigung der Steuerkomponente der Hub zumindest abschnittsweise stufenlos, insbesondere schrittweise angesteuert und verstellt wird.

Ermöglicht wird somit vorteilhaft insbesondere das Pressen metallischer und/oder keramischer Pressteile, insbesondere Werkzeugkomponenten, aus dem Bereich des Werkzeugbaus mittels einer Presse, deren Haupt-Pressantrieb elektrisch betrieben wird, wobei Presskräfte nicht nur in Kraftbereichen von 50 - 1500 kN, sondern insbesondere auch von 10.000 kN, 15.000 kN, 20.000 kN oder mehr bei zugleich hohen Hubzahlen erzielbar sind.

Einsetzbar ist eine derartige Anordnung in Verbindung mit einem einzigen Hauptpressantrieb, um mittels des Spindelantriebs als den jeweiligen Stempeln zugeordneten einzigen Pressantrieb das Pressen durchzuführen. Einsetzbar ist eine derartige Anordnung aber auch innerhalb einer von einem ober- oder unterseitigen Hauptpressantrieb angetriebenen Pressenanordnung zur Verstellung der einzelnen Stempel relativ zueinander. Letztendlich ist auch eine Kombination dieser beiden Konzepte umsetzbar.

Ein Ausführungsbeispiel wird nachfolgend anhand der Zeichnung näher erläutert. Es zeigen:
- Fig. 1: schematisch verschiedene Komponenten einer Metall- oder Keramikpulver-Elektropresse mit einer zum Pressen antreibbaren Spindel und mit einer Steuereinrichtung und verschiedenen manuell betätigbaren Steuerkomponenten sowie eine Ablaufskizze und
- Fig. 2: Schritte eines bevorzugten Streuerverfahrens für eine solche Presse oder ein solches Werkzeug.

Wie aus Fig. 1 ersichtlich, besteht eine beispielhafte Presse 1, welche als eine Metall- oder Keramikpulver-Elektropresse aufgebaut ist, im Wesentlichen aus für sich genommen bekannten Komponenten. Ein Pressensockel 10 stützt über Führungsstangen 11 einen oberen Pressenaufbau ab. An den Führungsstangen 11 ist je nach Ausgestaltung eine Matrize 13 entweder fest befestigt oder längs der Führungsstangen 11 verschiebbar gelagert. Die Matrize 13 weist eine zentrale Matrizenöffnung 14 auf, in welche zu dem Pressteil zu pressendes Pulver oder Granulat eingefüllt wird. Das aus einem Pulverbehälter 17 zugeführte Pulver ist in der Matrizenöffnung 14 durch Stempel 15, 15* verpressbar, welche von oben bzw. unten in die Matrizenöffnung 14 hineinragen. Der oder die von oben in die Matrizenöffnung 14 ragenden Stempel 15, 15* sind an einer oberen Stempeleinrichtung 16 befestigt oder Bestandteil einer oberen Stempeleinrichtung 16. Die obere Stempeleinrichtung 16 ist mittels eines oberseitigen Pressantriebs in und entgegen einer Pressrichtung nach unten bzw. oben verstellbar ist. Der oberseitige Pressantrieb ist als eine Spindeleinrichtung 20 ausgebildet. Der oder die unterseitigen Stempel 15* sind an einer unteren Stempeleinrichtung befestigt oder Bestandteil einer unteren Stempeleinrichtung, welche unterhalb der Matrizenöffnung 14 angeordnet ist.

Je nach Ausgestaltung können die obere Stempeleinrichtung 16 und die untere Stempeleinrichtung direkt in dem Pressengestell bzw. Pressenaufbau angeordnet sein oder in einem im Pressenrahmen einsetzbaren Adapter angeordnet sein, wie dies für sich genommen bekannt ist.

Zum Verstellen der oberen Stempeleinrichtung 16 und zum Aufbringen der Presskraft dient der elektromotorisch angetriebene Spindelantrieb 22. Der Spindelantrieb 22 ist Bestandteil einer Spindeleinrichtung und ist ausgelegt über zumindest eine Spindel 21 und zumindest ein Spindelrad 23 der Spindeleinrichtung 20 die Komponenten der oberen Stempeleinrichtung 16 in oder entgegen der Richtung der Matrizenöffnung 14 anzutreiben und zu verstellen.

Der Spindelantrieb 22 ist lagefest mit einem als Träger 12 ausgebildeten oberen Pressenrahmen, den Führungsstangen 11 oder einer sonstigen gegenüber dem Umfeld der Presse 1 lagefesten Komponente ortsfest angeordnet. Der Spindelantrieb 22 kann somit das Spindelrad 23 in eine Rotation ω versetzen und darüber die in oder an dem Spindelrad 23 sitzende Spindel 21 in eine rotationsfeste, laterale, axiale Bewegung versetzen. Die Komponenten der oberen Stempeleinrichtung 16 werden mittels der sitzenden Spindel 21 in oder entgegen der Richtung der Matrizenöffnung 14 verstellt. Alternativ kann ein solcher Spindelantrieb 22 auch eine Spindel in Drehung versetzen, wobei dann die Spindel das Spindelrad rotationsfest axial versetzt und wobei dann das Spindelrad an der Stempeleinrichtung befestigt ist.

Der Pressensockel 10 selber oder in diesem angeordnete Rahmenelemente sind mit den Führungsstangen 11 fest verbunden, um mit diesen und den daran fest verbundenen Träger 12 einen geschlossenen Rahmen auszubilden.

Eine Steuereinrichtung C dient dazu, den Pressantrieb 20 so zu steuern, dass die verstellbaren Komponenten der Presse 1 um geeignete Beträge und zu geeigneten Zeiten angesteuert und verstellt werden. Die Steuereinrichtung C ist dazu mittels eines maschinenlesbaren Programms programmiert, welches einzelne Antriebe ansteuert. An den beispielhaften Spindelantrieb 20 legt die Steuereinrichtung C ein Spindelantrieb-Steuersignal sp an, um diesen zu einer Drehung in einer seiner beiden Drehrichtungen anzusteuern.

In der in Fig. 1 dargestellten Ablaufskizze sind Bewegungsstrecken x über der Zeit t aufgetragen. Ein Startzeitpunkt t₀ entspricht dabei einem Grundzustand, bei welchem die Stempel 15, 15* aus der Matrizenöffnung 14 herausgezogen sind, um die Matrizenöffnung 14 mit dem Pulver aus dem Pulverbehälter 17 zu befüllen. Nach der Befüllung der Matrizenöffnung 14 werden die Stempel 15, 15* längs zugeordneter Bewegungsbahnen x15, x15* der Stempel 15, 15* mit Hilfe des Spindelantriebs 22 verstellt. Insbesondere wird ein oberer der Stempel 15 während einer ersten Phase des Pressvorgangs nach unten und abschließend wieder zurück nach oben verstellt, während ein unterer der Stempel 15* während des Pressvorgangs zuerst nach oben und später nach unten in seine Ausgangsposition zurück verstellt wird. Dargestellt ist beispielhaft auch eine weitere Bewegungsstrecke, welche beispielsweise eine Bewegung eines Mittenstifts, der Matrize 13 im Fall einer verstellbaren Matrize oder sonstiger Komponenten darstellt.

Erkennbar ist, dass die einzelnen, relativ zueinander verstellbaren Komponenten insbesondere zu bestimmten vorgegebenen Zeitpunkten hinsichtlich ihres Bewegungszustands geändert werden. Beispielsweise ist der obere der Stempel 15 relativ lange feststehend, bevor er mit einer relativ großen Bewegungsgeschwindigkeit abwärts bewegt wird. Zu einem ersten beispielhaften Zeitpunkt tₙ nach dem Startzeitpunkt t₀ tritt der Stempel 15 mit dem in der Matrizenöffnung 14 befindlichen Pulver in Kontakt und beginnt dieses zu verpressen. Ab diesem Zeitpunkt tₙ wird die Bewegungsgeschwindigkeit des oberen Stempels 15 reduziert, bis schließlich eine Endpresskraft erreicht ist und keine weitere Verstellung des oberen Stempels 15 erfolgt.

Insbesondere während dieser Phase des Pressvorgangs ist vorteilhaft, dass die Steuereinrichtung C in der Lage ist, bei beispielsweise einem Probe-Hub oder ersten Hub nach einer Programmierung nicht nur fest vordefinierte Punkte für einen Zwischenstopp des Bewegungsablaufs ansteuern zu können. Bei dem dargestellten Ausführungsbeispiel wird von der Steuereinrichtung C das Spindelantrieb-Steuersignal sp bis zu dem ersten Zeitpunkt tₙ nach dem Startzeitpunkt t₀ an den Spindelantrieb 22 angelegt. Bei Erreichen dieses ersten Zeitpunkts tₙ wird somit die weitere Bewegung des Spindelantriebs 22 und damit die weitere Verstellung des oberen der Stempel 15 oder insbesondere sämtlicher verstellbarer Komponenten gestoppt. Der nachfolgende Bewegungsablauf wird nur noch bedingt durch die Steuereinrichtung C gefahren. Anstelle bis zu einem zuvor fest vorprogrammierten weiteren Zwischenpunkt oder einem End-Zeitpunkt t_{end} wird der weitere Bewegungsablauf der relativ zueinander verstellbaren Komponenten mittels des Spindelantriebs 22 stufenlos bzw. schrittweise aufgrund einer manuellen Betätigung durch eine Betriebsperson durchgeführt.

Die Presse 1 weist dazu neben der Steuereinrichtung C und üblicherweise zu deren Bedienung vorhandenen Anzeige- und Eingabeelementen zusätzliche Eingabeelemente bzw. Steuerkomponenten auf. Derartige Steuerkomponenten können in vielfältiger Art und Weise in Form von mechanisch betätigbaren Tastern, induktiven Eingabekomponenten oder beispielsweise derzeit aufkommenden berührungssensitiven Anzeigeeinrichtungen ausgestaltet sein und geben Steuersignale ss an die Steuereinrichtung C. Als eine solche Steuerkomponente ist beispielsweise ein Taster 24 dargestellt, welcher dazu dient, ein Steuersignal ss einzugeben, welches die Steuereinrichtung C veranlasst, das Spindelantrieb-Steuersignal sp nur für eine einzige Fortbewegung des Spindelantriebs 22 an den Spindelantrieb 22 anzulegen. Im Fall eines beispielsweise als Schrittmotor ausgelegten Spindelantriebs 22 würde der insbesondere obere Stempel 15 somit nur um einen Bewegungsschritt bzw. einen dementsprechenden Versatzbetrag Δ verstellt. Durch eine weitere Betätigung des Tasters 24 würde der Stempel 15 um einen weiteren Versatzbetrag Δ verstellt. Je nach Ausgestaltung kann dabei der Versatzbetrag Δ als ein räumlicher Versatzbetrag Δh oder bevorzugt als ein zeitlicher Versatzbetrag Δt definiert sein.

Das stufenlose bzw. schrittweise Fortschreiten der Bewegung wird vorzugsweise nur bis zu einem Zeitfenster-Endpunkt tᵢ fortgesetzt, wobei zu diesem Zeitpunkt eine besonders kritische Phase des Probe-Hubs abgeschlossen ist. Danach übernimmt die Steuereinrichtung C wieder die weitere Steuerung des Bewegungsablaufs und fährt die relativ zueinander verstellbaren Komponenten entweder kontinuierlich bis zu der Press-Endstellung oder einem Endpunkt des Bewegungsablaufs, wobei gegebenenfalls auch weitere Unterbrechungen des Bewegungsablaufs an vordefinierten Punkten oder für weitere manuell zu fahrende Bewegungsstrecken vorgesehen sein können.

Neben dem Taster 24 oder anstelle des Tasters 24 zum manuellen Ansteuern des Spindelantriebs 22 können auch weitere Steuerkomponenten für eine schrittweise Bewegung von einem Zeitpunkt tₙ zu einem jeweils nachfolgenden Zeitpunkt tₙ₊₁ vorteilhaft vorgesehen sein. Dargestellt ist beispielsweise ein Richtungstaster 25 als eine Steuerkomponente zum Eingeben eines Richtungssignals, welches die Richtung der Bewegung des Spindelantriebs 22 bzw. der davon angetriebenen Komponenten verstellt. Ermöglicht wird dadurch, manuell auch eine rückwärts gerichtete Bewegung innerhalb des Bewegungsablaufs anzusteuern, so dass beispielsweise bei Erreichen eines kritischen Zustands eine Rückverstellung der einzelnen Komponenten vorgenommen werden kann. Vorteilhaft ist dies insbesondere beim Einsatz eines elektromotorischen Spindelantriebs 22 möglich, da im Gegensatz zu einer Verstellung mit beispielsweise hydraulischen Zylindern ein stets definierter physikalischer Zustand der Presse und aller Komponenten auch bei Rückwärtsschritten erhalten bleibt.

Vorteilhaft ist auch der Einsatz eines Handrades 26 als einem drehbaren Schalter als Steuerkomponente. Mit einem solchen Handrad 26 kann bei einer Drehung um einen Drehwinkel Ω des Handrads 26 in einer Richtung beispielsweise eine Rotation ω des Spindelrads 23 oder bei anderer Ausgestaltung der Spindel um einen vordefinierten Betrag vorgenommen werden. Bei einer Drehung des Handrads 26 in der entgegengesetzten Richtung kann beispielsweise zugleich eine rückwärts gerichtete Bewegung angesteuert werden, so dass das Handrad nicht nur eine stufenlose oder schrittweise Fortbewegung des Pressablaufs während des Probe-Hubs, sondern zugleich auch eine Rückstellung bzw. Rückwärtsbewegung der Komponenten entlang des vorgegebenen Pressablaufs ermöglicht.

Die Schrittgröße (tₙ-tₙ₊₁) ist bevorzugt der Abstand zwischen zwei kleinst möglich ansteuerbaren Zeitpunkten tₙ, tₙ₊₁, kann aber vorzugsweise auf eine auch während des manuellen Betriebs wieder verstellbare größere Zeitdauer eingestellt werden. Vorteilhaft ist dafür ein Schrittgrößetaster 27 als eine weitere Steuerkomponente, mit welcher ein Betrag des Versatzbetrags Δ, also beispielsweise ein Betrag der Hubstrecke oder der zeitlichen Schrittgröße einstellbar ist.

Fig. 2 zeigt anhand beispielhafter Schritte S1 - S12 ein Steuerverfahren für eine derartige Ansteuerung. In einem ersten Schritt S1 wird in üblicher Art und Weise ein Steuerprogramm zur Verstellung der einzelnen relativ zueinander verstellbaren Komponenten der Presse 1 erstellt. Nach Fertigstellung des Steuerprogramms S2 in Form eines durch die Steuereinrichtung C der Presse 1 lesbaren und umsetzbaren Maschinen-Codes wird ein Hub gestartet. Dabei wird in einem dritten Schritt S3 zuerst geprüft, ob es sich um einen ersten Hub nach der Programmierung bzw. einen gegebenenfalls auch später durchzuführenden Probe-Hub handelt, bei welchem eine manuelle Steuerung gewünscht ist. Falls nein, wird zu einem abschließenden zwölften Schritt S12 fortgeschritten, und entweder ein Stopp oder ein regulärer Pressbetrieb durchgeführt.

Falls ein Probe-Hub manuell durchzuführen ist, wird in einem vierten Schritt S4 eine Eingabe von Daten vorgenommen, welche für die Durchführung des manuellen Probe-Hubs gegebenenfalls erforderlich sind. Neben der Möglichkeit, prinzipiell die gesamte Hubstrecke bzw. den gesamten Pressablauf manuell anzusteuern, wird dabei bevorzugt, wenn nur besonders kritische Bewegungsphasen manuell angesteuert werden. Entsprechend werden der Startzeitpunkt t₀, der Versatzbetrag, insbesondere zeitliche Versatzbetrag Δt, der erste Zeitpunkt tₙ nach dem Startzeitpunkt t₀ für den Beginn der manuellen Steuerung und der End-Zeitpunkt t_{end} eingegeben. Gegebenenfalls können auch weitere Zeitpunkte, insbesondere ein Zeitfenster-Endzeitpunkt tᵢ oder eine Pausendauer tₚ eingegeben werden. Dann startet der Probe-Hub bis zum Erreichen des Zeitfensters, in welchem die manuelle Betätigung durchzuführen ist. Ab dem ersten dieser Zeitpunkte tₙ wird der Bewegungsablauf gestoppt, bis in einem fünften Schritt S5 des Verfahrens ein nächster Schritt des Bewegungsablaufs bzw. das Ansteuern des nächsten zeitlichen Versatzbetrages nach Empfang eines ersten oder weiteren Steuersignals ss von einer der Steuerkomponenten 24, 26 durch die Steuereinrichtung C erhalten wird. Optional kann auch vorgesehen werden, dass die Steuereinrichtung C mit deutlich zeitverzögerten Bewegungsschritten automatisch den nächsten Schritt nach Verstreichen der vorgegebenen Pausendauer tₚ anfährt.

In einem bevorzugten weiteren sechsten Schritt S6 wird überprüft, ob ein Not-Stopp erforderlich ist. Falls nein, wird in einem achten Schritt S8 der Bewegungsablauf bis entweder zu einem End-Zeitpunkt t_{end} oder dem nächsten anzusteuernden zeitlichen Versatzbetrag Δt fortgeführt. Falls ein Not-Stopp durchzuführen ist, wird in einem neunten Schritt S9 der Bewegungsablauf unterbrochen. In beiden Fällen wird in einem zehnten Schritt S10 vorzugsweise überprüft, ob eine Korrektureingabe von Steuerparametern für das Steuerprogramm erforderlich ist. Falls ja, wird beispielsweise zu dem ersten Schritt S1 zurückgeschritten, um das Steuerprogramm zu korrigieren. Gegebenenfalls werden alle relativ zueinander verstellbaren Komponenten wieder in ihre ursprüngliche Stellung zurück verfahren. Falls eine Korrektureingabe nicht erforderlich ist, wird in einem elften Schritt S11 überprüft, ob der End-Zeitpunkt t_{end} der Press-Endstellung oder eines Pressablaufs erreicht ist. Falls nein, wird der nächste Schritt gemäß Schritt S5 angefahren, und so von manueller Eingabe zu manueller Eingabe durch den Verfahrensablauf gesteuert. Wenn das Ende erreicht ist, wird der Pressbetrieb in dem zwölften Schritt S12 gestoppt.

Umsetzbar sind auch Verfahrensabläufe mit weniger oder mehr als den vorstehend genannten Schritten.

Prinzipiell umsetzbar sind auch beliebige Kombinationen der verschiedenen Ausgestaltungen, welche anhand der Ausführungsbeispiele dargestellt sind.

### Bezugszeichenliste:

- 1: Presse als Metall- oder Keramikpulver-Elektropresse
- 10: Pressensockel
- 11: Führungsstangen
- 12: oberer Pressenrahmen
- 13, 14: Matrize bzw. Matrizenöffnung
- 15,15*: Stempel
- 16: obere Stempeleinrichtung
- 17: Pulverbehälter
- 20: Spindeleinrichtung
- 21: Spindel
- 22: Spindelantrieb
- 23: Spindelrad
- 24: Taster für Steuersignal
- 25: Richtungstaster als Taster für Richtungssignal
- 26: Handrad als Steuerkomponente
- 27: Schrittgrößetaster als Taster für Schrittgröße
- C: Steuereinrichtung
- r: Richtung der Bewegung
- sp: Spindelantrieb-Steuersignal
- ss: Steuersignal von Steuerkomponenten
- S1-S12: Schritte des Steuerverfahrens
- t, ₜ₀: Zeit bzw. Startzeitpunkt
- ti: Zeitfensterendpunkt
- tₙ, tₙ₊₁: Zeitpunkte nach t₀
- (tₙ-tₙ₊₁): Schrittgröße
- t_{end}: End-Zeitpunkt der Pressendstellung oder eines Pressablaufs
- tₚ: Pausendauer
- x15,x15*: Bewegungsbahnen der Stempel
- Δ: Versatzbetrag
- Δh, Δt: räumlicher bzw. zeitlicher Versatzbetrag
- ω: Rotation des Spindelrads
- Ω: Drehwinkel des Handrads

## Patentansprüche

1. Metall- oder Keramikpulver-Elektropresse oder Pressenwerkzeug einer solchen Presse mit
- einer Stempeleinrichtung (16), die zum Pressen eines Pulvers und/oder Granulats in einer Matrize (13) mittels zumindest eines Stempels, insbesondere mittels einer Vielzahl in axialer Richtung relativ zueinander verstellbarer Stempel, zu einem Pressteil verstellbar ausgestaltet ist,
- zumindest einer Spindeleinrichtung (20), welche eine Spindel (21) und ein Spindelrad (23) aufweist, wobei die zumindest eine Spindeleinrichtung (20) die Stempeleinrichtung (16) oder relativ zueinander verstellbaren Komponenten der Stempeleinrichtung (16) je nach Antriebsrichtung in oder entgegen einer Pressrichtung verstellbar ausgebildet ist,
- zumindest einem Spindelantrieb (22), welcher die Spindel (21) oder das Spindelrad (23) antreibbar angeordnet ist, und
- einer Steuereinrichtung (C), die ausgestaltet oder programmiert ist, nach Einprogrammierung von Steuerparametern als Hub einen ersten Hub oder Probe-Hub mit einem vor Ende des ersten Hubs oder Probe-Hubs unterbrechbaren Bewegungsablauf der Spindeleinrichtung (20) und der Stempeleinrichtung (16) durchzuführen,
und
- einer manuell betätigbaren Steuerkomponente (24, 26), welche in Verbindung mit der Steuereinrichtung (C) ausgelegt oder programmiert ist, bei manueller Betätigung der Steuerkomponente (24) den Hub zumindest abschnittsweise stufenlos anzusteuern.

2. Presse nach Anspruch 1, bei welcher die Steuerkomponente (24, 26) und die Steuereinrichtung (C) ausgelegt oder programmiert sind, bei manueller Betätigung der Steuerkomponente (24, 26) den Hub schrittweise um jeweils zumindest einen Schritt (S5) fortzusetzen.

3. Presse nach Anspruch 2, bei welcher der Hub bei jedem Schritt einen vorgebbaren oder vorgegebenen räumlichen Versatzbetrag (Δh) einer räumlichen Strecke einer der Werkzeugkomponenten fortsetzt.

4. Presse nach Anspruch 2, bei welcher der Hub bei jedem Schritt einen vorgebbaren oder vorgegebenen zeitlichen Versatzbetrag (Δt) einer zeitlichen Ablaufdauer fortsetzt.

5. Presse nach Anspruch 3 oder 4, bei welcher eine Schrittgröße ((tₙ-tₙ₊₁)) des Versatzbetrags (Δh, Δt) mittels einer Schrittgröße-Eingabeeinrichtung (27) verstellbar ist.

6. Presse nach Anspruch 5, bei welcher die Schrittgröße ((tₙ-tₙ₊₁)) auch zwischen einzelnen der Schritte verstellbar ist.

7. Presse nach einem vorstehenden Anspruch, bei welcher die manuell betätigbare Steuerkomponente (24 - 27) ein elektrisches oder elektronisches Stellelement, insbesondere ein pro Druck ein Verstell- oder Steuersignal ausgebender elektrischer Taster (24, 25, 27) ist.

8. Presse nach einem vorstehenden Anspruch, bei welcher die manuell betätigbare Steuerkomponente (26) ein mechanisches Stellelement, insbesondere ein Handrad (26) ist.

9. Presse nach einem vorstehenden Anspruch, bei welcher mittels eines eingebbaren Richtungssignals eine Umkehr der Verstellbewegung der Werkzeugkomponenten für zumindest einen nächsten Schritt auslösbar ist.

10. Presse nach einem vorstehenden Anspruch, bei welcher eine Schrittbewegungsstrecke innerhalb der gesamten Bewegungsstrecke der Werkzeugkomponenten vorgebbar ist, innerhalb welcher die Bewegung stufenlos, insbesondere schrittweise erfolgt.

11. Presse nach einem vorstehenden Anspruch, bei welcher zumindest ein Stempel (15) verstellbar und die Matrize (13) verschiebbar gelagert sind.

12. Steuerverfahren, ausgeführt in einer Metall- oder Keramikpulver-Elektropresse oder in einem Pressenwerkzeug einer solchen Presse mit einer Stempeleinrichtung (16), insbesondere in einer Metall- oder Keramikpulver-Elektropresse oder in einem Pressenwerkzeug nach einem vorstehenden Anspruch, verstellbar ausgelegt zum Pressen eines Pulvers und/oder Granulats in einer Matrize (13) mittels zumindest eines Stempels, insbesondere mittels einer Vielzahl in axialer Richtung relativ zueinander verstellbarer, zu einem Pressteil mit zumindest einer Spindeleinrichtung (20), welche eine Spindel (21) und ein Spindelrad (23) aufweist, wobei die zumindest eine Spindeleinrichtung (20) die Stempeleinrichtung (16) oder relativ zueinander verstellbaren Komponenten der Stempeleinrichtung (16) je nach Antriebsrichtung in oder entgegen einer Pressrichtung verstellbar ausgebildet ist, mit zumindest einem Spindelantrieb (22), welcher die Spindel (21) oder das Spindelrad (23) antreibbar angeordnet ist, und mit einer Steuereinrichtung (C), die ausgestaltet oder programmiert ist, nach Einprogrammierung von Steuerparametern als Hub einen ersten Hub oder Probe-Hub mit einem vor Ende des ersten Hubs oder Probe-Hubs unterbrechbaren Bewegungsablauf der Spindeleinrichtung (20) und der Stempeleinrichtung (16) durchzuführen,
- wobei mittels einer manuell betätigbaren Steuerkomponente (24, 26) in Verbindung mit der Steuereinrichtung (C) durch eine manuelle Betätigung der Steuerkomponente (24, 26) der Hub zumindest abschnittsweise stufenlos, insbesondere schrittweise angesteuert und verstellt wird.

13. Steuerverfahren nach Anspruch 12, bei dem zumindest ein Stempel (15) der Stempeleinrichtung (16) verstellbar und die Matrize (13) der Stempeleinrichtung (16) verschiebbar gelagert sind.

## Claims

1. An electrical metal or ceramic powder press or pressing tool of a press of this kind having
- a punching device (16) which is designed to press a powder and/or granulate in a die (13) by means of at least one punch, in particular by means of a plurality of punches that can be adjusted in relation to one another in an axial direction,
- at least one spindle device (20) which has a spindle (21) and a spindle wheel (23), wherein the at least one spindle device (20) is configured to adjust the punch device (16) or components of the punch device (16) which are adjustable relative to one another according to the direction of the drive in or counter to a pressing direction,
- at least one spindle drive (22) which is arranged to drive the spindle (21) or the spindle wheel (23) and
- a control device (C) which, following the programming of control parameters, is configured or programmed as a stroke to carry out a first stroke or test stroke with a sequence of movements of the spindle device (20) and of the punch device (16) that can be interrupted before the end of the first stroke or the test stroke
and
- a manually actuable control component (24, 26) which is designed or programmed in connection with the control device (C) to drive the stroke at least sectionally in a continuous manner when the control component (24) is manually operated.

2. The press according to claim 1, wherein the control components (24, 26) and the control device (C) are designed or programmed to continue the stroke step-by-step by at least one step (S5) in each case when the control component (24, 26) is manually operated.

3. The press according to claim 2, wherein the stroke continues a predefinable or predetermined spatial offset amount (Δh) of a spatial course of one of the tool components during each step.

4. The press according to claim 2, wherein the stroke continues a predefinable or predetermined temporal offset amount (Δt) of a temporal process duration during each step.

5. The press according to claim 3 or 4, wherein a step size ((tₙ - tₙ₊₁)) of the offset amount (Δh, Δt) is adjustable by means of a step size input device (27).

6. The press according to claim 5, wherein the step size ((tₙ - tₙ₊₁)) is also adjustable between individual steps.

7. The press according to a preceding claim, wherein the manually actuable control component (24 - 27) is an electrical or electronic actuating element, in particular an electrical pushbutton (24, 25, 27) emitting an adjustment or control signal by pressing.

8. The press according to a preceding claim, wherein the manually operable control component (26) is a mechanical actuating element, in particular a handwheel (26).

9. The press according to a preceding claim, wherein by means of a direction signal that can be input, a reversal of the adjustment movement of the tool components can be triggered for at least a following step.

10. The press according to a preceding claim, wherein a step movement section can be defined within the entire movement section of the tool components, within which the movement takes place continuously, in particular step-by-step.

11. The press according to a preceding claim, wherein at least one punch (15) is adjustable and the die (13) is displaceably mounted.

12. A control method performed in an electrical metal or ceramic powder press or in a pressing tool of a press of this kind, having a punching device (16), in particular in an electrical metal or ceramic powder pressor or in a pressing tool according to a preceding claim, adjustably designed to press a powder and/or granulate in a die (13) by means of at least one punch, in particular by means of a plurality of punches that can be adjusted in relation to one another in an axial direction into a pressing part with at least one spindle device (20) which has a spindle (21) and a spindle wheel (23), wherein the at least one spindle device (20) is configured to adjust the punch device (16) or components of the punch device (16) which are adjustable relative to one another according to the direction of the drive in or counter to a pressing direction, with at least one spindle drive (22) which is arranged to drive the spindle (21) or the spindle wheel (23) and with a control device (C) which, following the programming of control parameters, is configured or programmed as a stroke to carry out a first stroke or test stroke with a sequence of movements of the spindle device (20) and of the punch device (16) that can be interrupted before the end of the first stroke or the test stroke,
- wherein by means of a manually actuable control component (24, 26) in conjunction with the control device (C), the stroke is actuated and adjusted at least sectionally in a continuous manner, in particularly step-by-step, when the control component (24, 26) is manually operated.

13. The control method according to claim 12, wherein at least one punch (15) of the punching device (16) is adjustable and the die (13) of the punching device (16) is displaceably mounted.

## Revendications

1. Presse électrique pour poudre métallique ou céramique ou outil de compression d'une telle presse, comportant
- un dispositif de poinçonnage (16) qui est conçu pour compresser de manière réglable en une pièce de presse une poudre et/ou un granulat dans une matrice (13) au moyen d'au moins un poinçon, en particulier au moyen d'une multitude de poinçons réglables les uns par rapport aux autres dans le sens axial,
- au moins un système de broche (20) qui présente une broche (21) et une roue de broche (23), l'au moins un système de broche (20) étant conçu pour régler le dispositif de poinçonnage (16) ou des composants réglables les uns par rapport aux autres du dispositif de poinçonnage (16) en fonction du sens d'entraînement ou en sens inverse d'un sens de compression,
- au moins un entraînement de broche (22) qui est disposé de manière à pouvoir entraîner la broche (21) ou la roue de broche (23), et
- un dispositif de commande (C) qui est conçu ou programmé pour, après la programmation de paramètres de commande sous forme de course, exécuter une première course ou course d'essai avec un déroulement de mouvement pouvant être interrompu avant la fin de la première course ou de la course d'essai du système de broche (20) et du dispositif de poinçonnage (16),
et
- un composant de commande actionnable manuellement (24,26) qui est conçu ou programmé en liaison avec le dispositif de commande (C) pour, en cas d'actionnement manuel du composant de commande (24), commander progressivement la course du moins par sections.

2. Presse selon la revendication 1, dans laquelle le composant de commande (24, 26) et le dispositif de commande (C) sont conçus ou programmés pour, en cas d'actionnement manuel du composant de commande (24, 26), poursuivre progressivement la course respectivement à raison d'au moins une étape (S5).

3. Presse selon la revendication 2, dans laquelle la course, à chaque étape, se poursuit à raison d'une amplitude de déplacement spatiale prédéfinissable ou prédéfinie (Δh) d'un parcours spatial d'un des composants d'outillage.

4. Presse selon la revendication 2, dans laquelle la course, à chaque étape, se poursuit à raison d'une amplitude de déplacement temporelle prédéfinissable ou prédéfinie (Δt) d'une durée de cycle.

5. Presse selon la revendication 3 ou 4, dans laquelle une grandeur d'étape ((tₙ - tₙ₊₁)) de l'amplitude de déplacement (Δh, Δt) est réglable au moyen d'un dispositif de saisie de grandeur d'étape (27).

6. Presse selon la revendication 5, dans laquelle la grandeur d'étape ((tₙ - tₙ₊₁)) est également réglable entre certaines des étapes.

7. Presse selon une revendication précédente, dans laquelle le composant de commande actionnable manuellement (24 - 27) est un élément de réglage électrique ou électronique, en particulier une touche électrique (24, 25, 27) émettant un signal de réglage ou de commande par pression.

8. Presse selon une revendication précédente, dans laquelle le composant de commande actionnable manuellement (26) est un élément de réglage mécanique, en particulier un volant (26).

9. Presse selon une revendication précédente, dans laquelle, au moyen d'un signal de direction pouvant être saisi, une inversion du mouvement de réglage des composants d'outillages peut être déclenchée pour au moins une étape suivante.

10. Presse selon une revendication précédente, dans laquelle un parcours de mouvement d'étape dans l'ensemble du parcours de mouvement des composants d'outillage dans lequel le mouvement a lieu progressivement, en particulier étape par étape, est prédéfinissable.

11. Presse selon une revendication précédente, dans laquelle au moins un poinçon (15) s'appuie de manière réglable et la matrice (13) s'appuie de manière mobile.

12. Procédé de commande, exécuté dans une presse électrique pour poudre métallique ou céramique ou dans un outil de compression d'une telle presse, comportant un dispositif de poinçonnage (16), en particulier dans une presse électrique pour poudre métallique ou céramique ou dans un outil de presse selon une revendication précédente, qui est conçu pour compresser de manière réglable en une pièce de presse une poudre et/ou un granulat dans une matrice (13) au moyen d'au moins un poinçon, en particulier au moyen d'une multitude de poinçons réglables les uns par rapport aux autres dans le sens axial, comportant au moins un système de broche (20) qui présente une broche (21) et une roue de broche (23), l'au moins un système de broche (20) étant conçu pour pouvoir régler le dispositif de poinçonnage (16) ou des composants réglables les uns par rapport aux autres du dispositif de poinçonnage (16) en fonction du sens d'entraînement ou en sens inverse d'un sens de compression, au moins un entraînement de broche (22) qui est disposé de manière à pouvoir entraîner la broche (21) ou la roue de broche (23), et un dispositif de commande (C) qui est conçu ou programmé pour, après la programmation de paramètres de commande sous forme de course, exécuter une première course ou course d'essai avec un déroulement de mouvement pouvant être interrompu avant la fin de la première course ou de la course d'essai du système de broche (20) et du dispositif de poinçonnage (16),
- dans lequel, au moyen d'un composant de commande actionnable manuellement (24,26) en liaison avec le dispositif de commande (C), la course est commandée et réglée du moins progressivement par sections, en particulier par étape, par un actionnement manuel du composant de commande (24, 26).

13. Procédé de commande selon la revendication 12, dans lequel au moins un poinçon (15) du dispositif de poinçonnage (16) s'appuie de manière réglable et la matrice (13) du dispositif de poinçonnage (16) s'appuie de manière mobile.
